# EUROPÄISCHE PATENTSCHRIFT

(11) **EP 2 062 645 B1**
(45) Veröffentlichungstag und Bekanntmachung des Hinweises auf die Patenterteilung: **22.05.2013**
(21) Anmeldenummer: 08400049.6
(22) Anmeldetag: 25.11.2008
(51) Int. Cl.: B02C 13/14, B02C 13/284

(54) **Zerkleinerungsvorrichtung**
Grinding device
Dispositif de broyage

(30) Priorität: 26.11.2007 DE 202007016490 U
(43) Veröffentlichungstag der Anmeldung: 27.05.2009
(73) Patentinhaber: Anlagenbau Umwelt + Technik Chemnitz GmbH, 09116 Chemnitz (DE)
(72) Erfinder: Winter, Mirko, 09116 Chemnitz (DE)
(74) Vertreter: Rumrich, Gabriele

(56) Entgegenhaltungen:
- CA-A- 658 543
- DE-A1- 10 239 820
- DE-C- 373 952
- US-A1- 2005 061 899

## Beschreibung

Die vorliegende Erfindung betrifft eine Zerkleinerungsvorrichtung mit den im einleitenden Teil des Anspruchs 1 angegebenen Merkmalen. Eine solche Zerkleinerungsvorrichtung ist aus der 102 39 820 A1 bereits bekannt.

Mit der bekannten Vorrichtung ist eine sehr effektive Zerkleinerung von Geräten möglich. Jedoch lässt sich eine kontinuierliche Arbeitsweise, gleichbleibend mit homogenem Output, in welcher dem Innenraum der bekannten Zerkleinerungseinrichtung fortlaufend zu zerkleinerndes Gut zugeführt und das zerkleinerte Mahlgut ausgetragen wird, mit der bekannten Vorrichtung nicht realisieren.

Es ist daher die Aufgabe der vorliegenden Erfindung, eine Zerkleinerungsvorrichtung zur Verfügung zu stellen, welche eine effektive Zerkleinerung von Objekten ermöglicht und dennoch kontinuierlich betrieben werden kann.

Die Aufgabe wird durch eine Zerkleinerungsvorrichtung nach Anspruch 1 gelöst.

Da erfindungsgemäß ein Teil der Umfangswand des Behälters siebartig ausgebildet ist, wird das mit dem wenigstens einen Schlagwerkzeug zerkleinerte Mahlgut, welches unterhalb einer bestimmten Korngröße liegt, durch das Sieb und den damit verbundenen Austragsschacht vorteilhaft aus dem Behälter kontinuierlich ausgetragen und kann daraufhin geeignet gesammelt, weitertransportiert und/oder verarbeitet werden. Da darüber hinaus von dem Behälter der erfindungsgemäßen Vorrichtung gerade nicht gefordert ist, dass er gegenüber der Umgebung abgeschlossen sein muss, kann dem Behälter der Vorrichtung kontinuierlich zu zerkleinerndes Material zugeführt werden, sodass im Ergebnis eine kontinuierliche Zuführung von zu zerkleinernden Objekten als auch ein kontinuierlicher Austrag von zerkleinertem Material erfindungsgemäß realisierbar ist.

Aufgrund der siebartigen Ausbildung des Teils der Umfangswand des Behälters, durch welchen zerkleinertes Material nach außen ausgetragen werden kann, bleibt solches Material, das noch nicht ausreichend genug zerkleinert wurde, in dem Behälter, während Material einer durch das Sieb passenden Größe durch das siebartige Teil der Umfangswand des Behälters aus dem Behälter ausgetragen werden kann. So kann durch die Struktur des siebartigen Teils die Größe bzw. Feinheit des ausgetragenen, zerkleinerten Materials bestimmt werden.

Durch die siebartige Ausbildung des Teils der Umfangswand des Behälters kann zudem bei bestimmten zu zerkleinernden Materialien eine Auffaserung der Oberfläche realisiert werden, wodurch das zerkleinerte Material im Folgenden besser verarbeitbar bzw. verwertbar ist.

In einer vorteilhaften Ausführungsform der vorliegenden Erfindung ist das Sieb in der Umfangswand in dem unteren Bereich des Behälters vorgesehen, in welchem das wenigstens eine Schlagwerkzeug umläuft. Damit kann das durch das wenigstens eine Schlagwerkzeug zerkleinerte Material direkt an das Sieb geworfen werden, wobei dasjenige zerkleinerte Material, dessen Durchmesser geringer als die Öffnungen des Siebes ist, direkt durch das Sieb aus dem Behälter nach außen ausgetragen werden kann.

Gemäß einer bevorzugten Weiterbildung der vorliegenden Erfindung ist ein Sieb umlaufend in der Umfangswand des Behälters vorgesehen. Hierdurch kann besonders viel zerkleinertes Material, das durch das wenigstens eine Schlagwerkzeug an die Umfangswand des Behälters geworfen wird, durch das umlaufend vorgesehene Sieb nach außen ausgetragen werden. Um das so ausgetragene Mahlgut vorteilhaft sammeln zu können, kann beispielsweise ein zweiter Mantel um die Umfangswand des Behälters vorgesehen werden, welcher sich zumindest im Bereich des Siebes befindet.

Gemäß einer anderen, ebenfalls vorteilhaften Variante der vorliegenden Erfindung ist im Wesentlichen die gesamte Fläche des Bodens als ein Sieb ausgebildet. Damit kann zerkleinertes Mahlgut einer bestimmten Korngröße über den Boden des Behälters, auf welchen das Mahlgut fällt, ausgetragen werden.

Beispielsweise weist der siebartig ausgebildete Teil der Umfangswand eine Vielzahl runder, ovaler, rechteckiger und/oder quadratischer Öffnungen auf. Die Form der Öffnungen kann dabei an die gewünschten Eigenschaften des zu zerkleinernden Materials angepasst werden, ist aber grundsätzlich variabel.

Günstigerweise weisen die Öffnungen einen Querschnitt von etwa 75 mm² bis etwa 2.000 mm² auf. Hierdurch kann zerkleinertes Material, dessen Korngröße bzw. Faserdurchmesser geringer als der Querschnitt der Öffnungen ist, ausgetragen werden. Durch die geringe Korngröße bzw. Feinfasrigkeit des ausgetragenen zerkleinerten Materials, ist dieses im Weiteren besonders gut verarbeitbar bzw. verwertbar. So kann beispielsweise bei der Zerkleinerung von Ersatzbrennstoffen ein feinfasriges, zerkleinertes Material aus der erfindungsgemäßen Vorrichtung ausgetragen werden, welches besonders gut verbrennbar ist, sodass die Verbrennung nahezu rückstandsfrei erfolgen kann.

Es ist besonders von Vorteil, wenn der Aufnahmekopf an einer von unten in den Behälter eingeführten Antriebswelle vorgesehen ist, die mit einem Antriebsmotor verbunden ist. Somit kann der Aufnahmekopf über die von dem Antriebsmotor angetriebene Antriebswelle das wenigstens eine Schlagwerkzeug rotieren und damit die zu zerkleinernden Objekte vorteilhaft zermahlen.

Die Antriebswelle ist vorzugsweise mit einem Keilriemen gekoppelt, der mit einem seitlich des Behälters vorgesehenen Antriebsmotor gekoppelt ist. Über den Keilriemen kann die Antriebswelle und damit der Aufnahmekopf in eine Drehbewegung versetzt werden, sodass das wenigstens eine daran vorgesehene Schlagwerkzeug innerhalb des Behälters rotieren und das zu zerkleinernde Gut zermahlen kann.

In einem Beispiel der vorliegenden Erfindung ist das wenigstens eine Schlagwerkzeug flexibel ausgebildet. So ist es möglich, als Schlagwerkzeug eine oder mehrere Ketten zu verwenden, das bzw. die innerhalb des Behälters die zu zerkleinernden Objekte sowohl durch die Wirkung des wenigstens einen flexiblen Schlagwerkzeugs als auch durch die Eigenbewegung und Reibung der zu zerkleinernden Objekte untereinander zermahlen.

In einer anderen, ebenfalls empfehlenswerten Ausführungsform der vorliegenden Erfindung ist das wenigstens eine Schlagwerkzeug starr ausgebildet. Auch hiermit lässt sich eine effektive Zerkleinerung des zu zerkleinernden Gutes in Folge der Rotationsbewegung des wenigstens einen Schlagwerkzeuges im unteren Bereich des Behälters erzielen.

In einem besonders vorteilhaften Beispiel der vorliegenden Erfindung ist die erfindungsgemäße Vorrichtung eine Zerkleinerungsvorrichtung für Ersatzbrennstoffe mit noch enthaltenen Metallanteilen. Durch die siebartige Ausbildung des wenigstens einen Teils der Umfangswand und/oder des Bodens des Behälters der Zerkleinerungsvorrichtung kann aus den zu zerkleinernden Ersatzbrennstoffen (EBS) ein feinfasriges, zerkleinertes Material erzeugt werden. Durch die spezielle Form der Zerkleinerung in der erfindungsgemäßen Zerkleinerungsvorrichtung kann die Oberfläche des zerkleinerten Materials aufgefasert werden, wodurch das zerkleinerte Material im Folgenden besonders gut verbrennen kann, wobei die Verbrennung nahezu rückstandsfrei erfolgt. Dies ist ein besonderer Vorteil gegenüber herkömmlichen Zerkleinerungsvorrichtungen für Ersatzbrennstoffe, welche im Wesentlichen Schneideprozesse nutzen, um die Ersatzbrennstoffe zu zerkleinern, welche im Folgenden mit erheblichen Rückständen verbrennen.

Vorteilhafte Ausführungsformen der vorliegenden Erfindung werden im Folgenden anhand der Figuren der Zeichnung näher erläutert, wobei
- Figur 1: schematisch eine Ausführungsform der erfindungsgemäßen Zerkleinerungsvorrichtung mit einem partiell in der Umfangswand des Behälters vorgesehenen Sieb und einem flexiblen Schlagwerkzeug zeigt;
- Figur 2: schematisch eine weitere Ausführungsform der erfindungsgemäßen Zerkleinerungsvorrichtung mit einem partiell in der Umfangswand des Behälters vorgesehenen Sieb und einem starren Schlagwerkzeug zeigt;

Figur 1 zeigt schematisch eine Ausführungsform einer erfindungsgemäßen Zerkleinerungsvorrichtung 1. Die Zerkleinerungsvorrichtung 1 weist einen Behälter 2 mit einer Umfangswand 3, einem Boden 4 und einem Deckel 19 auf. Der Behälter 2 ist in dem gezeigten Beispiel etwa zylinderförmig ausgebildet, kann jedoch in anderen Ausführungsformen der Erfindung auch eine andere Form aufweisen. Ferner ist der Behälter 2 in Figur 1 mit nur einer Umfangswand 3 dargestellt, wobei in anderen Ausführungsformen der vorliegenden Erfindung der Behälter 2 auch doppelwandig oder mit einem zweiten Mantel vorgesehen sein kann. Ferner kann der Behälter 2 mit einer Schallisolierung versehen sein.

In den Behälter 2 ist von unten her eine Antriebswelle 12 eingeführt, an deren oberseitigem Ende ein Aufnahmekopf 5 in Form einer Nabe angeordnet ist. Der Aufnahmekopf 5 befindet sich zentral in dem Behälter 2 in einem unteren Bereich des Behälters 2.

An dem Aufnahmekopf 5 ist in dem in Figur 1 gezeigten Beispiel wenigstens ein flexibles Schlagwerkzeug in Form einer oder mehrerer Ketten 6 vorgesehen, welche dann, wenn die Antriebswelle 12 in Rotation versetzt wird, in dem unteren Bereich des Behälters 2 umlaufen.

In einer anderen Ausführungsform der vorliegenden Erfindung, wie sie beispielsweise schematisch durch die Zerkleinerungsvorrichtung 1' in Figur 2 gezeigt ist, kann anstelle des wenigstens einen flexiblen Schlagwerkzeugs 6 in Figur 1 auch ein starres Schlagwerkzeug, beispielsweise in Form einer oder mehrerer Stangen 7, die mit dem Aufnahmekopf 5 verbunden sind, verwendet werden.

Die Antriebswelle 12 ist über einen Keilriemen 14 mit einem seitlich des Behälters 2 vorgesehenen Antriebsmotor 3 verbunden, welcher beispielsweise an einer Motoraufhängung befestigt sein kann.

Der Behälter 2 aus Figur 1 ist mit Standbeinen 15 versehen, durch welche die Zerkleinerungsvorrichtung 1 auf verschiedenste Unterlagen gestellt werden kann.

In dem in Figur 1 gezeigten Beispiel ist in dem unteren Bereich des Behälters 2 in der Umfangswand 3 partiell ein Sieb 8 vorgesehen, welches mit einem Austragsschacht 11 gekoppelt ist. Das Sieb 8 weist in dem gezeigten Beispiel eine Vielzahl runder Öffnungen 16 auf, durch welche zerkleinertes Material, dessen Korn- bzw. Fasergröße geringer als der Querschnitt der runden Öffnungen 16 ist, aus dem Behälterinneren nach außen ausgetragen werden kann.

Die Zerkleinerungsvorrichtung 1 ist derart aufgebaut, dass dem Behälter 2 kontinuierlich zu zerkleinerndes Gut, wie beispielsweise Ersatzbrennstoffe, zugeführt werden kann. Die zu zerkleinernden Objekte werden durch die Wirkung des wenigstens einen Schlagwerkzeugs 6, 7 als auch durch die Eigenbewegung und Reibung des Mahlgutes untereinander sowie durch die Wechselwirkung des zu zerkleinernden Gutes mit der Behälterinnenwand beim Aufschleudern des zu zerkleinernden Gutes durch das wenigstens eine Schlagwerkzeug weitgehend zerkleinert. Bei der Zerkleinerung kann eine Korn- bzw.

Fasergröße von weniger als 0,2 mm erreicht werden. Bei der Zerkleinerung werden in dem Behälterinneren Temperaturen zwischen 30 °C und 90 °C erreicht.

Bei der Zerkleinerungsvorrichtung 1 kann durch das Sieb 8 kontinuierlich zerkleinertes Material ausgetragen werden, wobei das Sieb 8 und somit auch der Behälter 2 ständig gegenüber der Umgebung offen sind.

Figur 2 zeigt schematisch eine weitere Ausführungsvariante einer erfindungsgemäßen Zerkleinerungsvorrichtung 1', die, wie oben beschrieben, im Vergleich zu der Zerkleinerungsvorrichtung 1 aus Figur 1 ein anderes Schlagwerkzeug, nämlich wenigstens ein starres Schlagwerkzeug 7, aufweist. Hinsichtlich der weiteren Merkmale der Zerkleinerungsvorrichtung 1' sei auf die oben erfolgten Erläuterungen der Zerkleinerungsvorrichtung 1 aus Figur 1 verwiesen.

Das Sieb 9 weist in der gezeigten Ausführungsform eine Vielzahl runder Öffnungen 16 auf, wobei in anderen Ausführungsformen der vorliegenden Erfindung die Öffnungen auch einen anderen, wie beispielsweise einen ovalen, rechteckigen und/oder quadratischen Querschnitt aufweisen können.

Durch das Sieb 8, das kontinuierlich gegenüber der Umgebung offen ist, kann kontinuierlich während der Zerkleinerung von Material in dem Behälterinneren 2 der Zerkleinerungsvorrichtung 1" zerkleinertes Material nach außen ausgetragen werden.

Die erfindungsgemäße Zerkleinerungsvorrichtung 1, 1', 1", 1 "', 1"", 1""' eignet sich insbesondere für die Zerkleinerung von Ersatzbrennstoffen (EBS). Durch den Einsatz der erfindungsgemäßen Zerkleinerungsvorrichtung 1, 1', 1", 1"', 1"", 1""' können Ersatzbrennstoffe zu feinfaserigen Materialien zerkleinert bzw. zermahlen werden. Es hat sich gezeigt, dass das erfindungsgemäß zerkleinerte Material im Vergleich zu herkömmlichen, durch Schneideprozesse zerkleinerten Ersatzbrennstoffen deutlich besser verbrennbar ist. Insbesondere kann durch die erfindungsgemäße Zerkleinerungsvorrichtung 1, 1', 1", 1"', 1"", 1""' eine Vergrößerung und Auffaserung der Oberfläche des zerkleinerten Materials erreicht werden, wodurch im Nachfolgenden die Verbrennung des zerkleinerten Ersatzbrennstoffmaterials rückstandsfreier erfolgen kann. Zusätzlich wird überraschenderweise ein besonders hoher Durchsatz erfindungsgemäß gerade dadurch erreicht, dass, entgegen dem in der Druckschrift DE 43 00 784 C2 geforderten Prinzip, der Behälter 2 der Zerkleinerungsvorrichtung 1, 1', 1", 1"', 1"", 1""' permanent gegenüber der Umgebung offen ist, indem in der Umfangswand 3 und/oder dem Boden 4 des Behälters 2 wenigstens ein Teil 8, 9, 10 siebartig ausgebildet ist und über das Sieb 8, 9, 10 permanent Material ausgetragen wird.

## Patentansprüche

1. Zerkleinerung svorrichtung mit einem eine Umfangswand (3) und einen Boden (4) aufweisenden Behälter (2) und einem in einem unteren Bereich des Behälters (2) vorgesehenen Aufnahmekopf (5), an dem wenigstens ein Schlagwerkzeug (6, 7) vorgesehen ist, das in dem unteren Bereich des Behälters (2) umläuft, ein Teil (8) der Umfangswand (3) des Behälters (2) siebartig ausgebildet ist, sodass der Behälter (2) wenigstens dort gegenüber der Umgebung offen ist **dadurch gekennzeichnet, dass** am Behälter (2) ein mit einem Austragsschacht (11) gekoppeltes Sieb (8) vorgesehen ist.

2. Vorrichtung nach Anspruch 1, **dadurch gekennzeichnet, dass** wenigstens ein Sieb (8) in der Umfangswand (3) in dem unteren Bereich des Behälters (2) vorgesehen ist, in welchem das wenigstens eine Schlagwerkzeug (6, 7) umläuft.

3. Vorrichtung nach einem der vorhergehenden Ansprüche, **dadurch gekennzeichnet, dass** der siebartig ausgebildete Teil (8) der Umfangswand (3) (4) eine Vielzahl runder, ovaler, rechteckiger und/oder quadratischer Öffnungen (16) aufweist.

4. Vorrichtung nach Anspruch 3 **dadurch gekennzeichnet, dass** die Öffnungen (16, 17, 18) einen Querschnitt von etwa 75 mm² bis etwa 2.000 mm² aufweisen.

5. Vorrichtung nach einem der vorhergehenden Ansprüche, **dadurch gekennzeichnet, dass** das wenigstens eine Schlagwerkzeug (6) flexibel ausgebildet ist.

6. Vorrichtung nach einem der Ansprüche 1 bis 5, **dadurch gekennzeichnet, dass** das wenigstens eine Schlagwerkzeug (7) starr ausgebildet ist.

7. Vorrichtung nach einem der vorhergehenden Ansprüche, **dadurch gekennzeichnet, dass** die Vorrichtung (1) eine Zerkleinerungsvorrichtung für Ersatzbrennstoffe mit noch enthaltenen Metallanteilen ist.

## Claims

1. A crushing apparatus having a container (2), which has a peripheral wall (3) and a base (4), and a receiving head (5) which is provided in a lower region of the container (2) and on which at least one striking tool (6, 7) which circulates in the lower region of the container (2) is provided, **characterized in that** at least one part (8) of the peripheral wall (3) of the container (2) is designed in the form of a screen, the container (2) is open to the environment at least at this point, and a screen (8) coupled to a discharge shaft (11) is provided on the container (2).

2. The apparatus as claimed in claim 1, **characterized in that** at least one screen (8) is provided in the peripheral wall (3) in the lower region of the container (2) in which the at least one striking tool (6, 7) circulates.

3. The apparatus as claimed in one of the preceding claims, **characterized in that** the part (8) of the peripheral wall (3) which is designed in the form of a screen has a multiplicity of round, oval, rectangular and/or square openings (16).

4. The apparatus as claimed in claim 3, **characterized in that** the openings (16, 17, 18) have a cross section of approximately 75 mm² to approximately 2,000 mm².

5. The apparatus as claimed in one of the preceding claims, **characterized in that** the at least one striking tool (6) is designed to be flexible.

6. The apparatus as claimed in one of claims 1 to 5, **characterized in that** the at least one striking tool (7) is designed to be rigid.

7. The apparatus as claimed in one of the preceding claims, **characterized in that** the apparatus (1) is a crushing apparatus for surrogate fuels with a proportion of metal still contained therein.

## Revendications

1. Dispositif de fragmentation comportant un conteneur (2), qui présente une paroi périphérique (3) et un fond (4), et une tête de réception (5) disposée dans une partie inférieure du conteneur (2), sur laquelle est implanté au moins un outil de percussion (6, 7) qui tourne dans la partie inférieure du conteneur (2), **caractérisé par le fait qu'**au moins une partie (8) de la paroi périphérique (3) du conteneur (2) est configurée en forme de tamis, que le conteneur (2) est au moins ouvert sur l'environnement à cet endroit et qu'il est prévu sur le conteneur (2) un tamis (8) couplé à un puits d'extraction (11).

2. Dispositif selon la revendication 1, **caractérisé par le fait qu'**il est prévu au moins un tamis (8) dans la paroi périphérique (3) de la partie inférieure du conteneur (2) dans laquelle tourne ledit au moins un outil de percussion (6, 7).

3. Dispositif selon l'une des revendications précédentes, **caractérisé par le fait que** la partie (8) en forme de tamis de la paroi périphérique (3) possède une pluralité d'ouvertures (16) rondes, ovales, carrées et/ou rectangulaires.

4. Dispositif selon la revendication 3, **caractérisé par le fait que** les ouvertures (16, 17, 18) présentent une aire d'environ 75 mm² à environ 2 000 mm².

5. Dispositif selon l'une des revendications précédentes, **caractérisé par le fait que** ledit au moins un outil de percussion (6) est flexible.

6. Dispositif selon l'une des revendications 1 à 5, **caractérisé par le fait que** ledit au moins un outil de percussion (7) est réalisé rigide.

7. Dispositif selon l'une des revendications précédentes, **caractérisé par le fait que** le dispositif (1) est un dispositif de fragmentation pour combustibles de remplacement contenant encore des éléments métalliques.
